# EUROPÄISCHE PATENTSCHRIFT

(11) **EP 2 487 446 B1**
(45) Veröffentlichungstag und Bekanntmachung des Hinweises auf die Patenterteilung: **23.05.2018**
(21) Anmeldenummer: 11185430.3
(22) Anmeldetag: 17.10.2011
(51) Int. Cl.: F41A 19/34, F41A 3/22, F41A 17/42, F41A 17/70, F41A 35/02

(54) **Verschluss für eine Repetierwaffe**
Action for repeating rifle
Culasse pour fusil à répétition

(30) Priorität: 10.02.2011 DE 202011002579 U
(43) Veröffentlichungstag der Anmeldung: 15.08.2012
(73) Patentinhaber: Blaser Finanzholding GmbH, 88316 Isny im Allgäu (DE)
(72) Erfinder: Hankel, Willi, 88316 Isny (DE); Rothe, Bastian, 87480 Weitnau-Kleinweiler (DE)
(74) Vertreter: Charrier Rapp & Liebau

(56) Entgegenhaltungen:
- EP-A2- 2 045 564
- DE-B3- 10 332 962
- DE-B3-102009 057 569
- DE-C1- 10 008 394
- DE-C2- 4 223 498
- DE-U1-202004 016 800
- US-A- 1 446 763
- US-A- 1 542 477
- US-A- 2 818 669

## Beschreibung

Die Erfindung betrifft einen Verschluss für eine Repetierwaffe nach dem Oberbegriff des Anspruchs 1. Die Erfindung betrifft außerdem eine Repetierwaffe mit einem solchen Verschluss.

Eine gattungsgemäßer Verschluss ist aus der DE 103 32 962 B3 bekannt. Der dort offenbarte Verschluss enthält einen innerhalb eines Gehäuses um seine Längsachse drehbar und in Waffenlängsrichtung axial verschiebbar geführten Kammerkörper, einen im Kammerkörper axial beweglichen Schlagbolzen und ein am hinteren Ende des Kammerkörpers angeordnetes Schlösschen, in dem ein durch ein Bedienelement betätigbarer Spannmechanismus zum Spannen und Entspannen einer den Schlagbolzen beaufschlagenden Schlagfeder untergebracht ist. Bei diesem bekannten Verschluss besteht das Bedienelement aus einem Spannhebel, der innerhalb des Schlösschens um einen zur Waffenlängsachse senkrechten Lagerbolzen drehbar ist und mittels eines nach hinten vorstehenden Griffteils verschwenkt werden kann. An einem scheibenförmigen Teil des Spannhebels ist ein Gelenkhebel in Art einer Kurbelschwinge angelenkt. Dieser Gelenkhebel steht in Eingriff mit einer Spannstange, durch welche die Schlagfeder gespannt bzw. entspannt werden kann.

Aufgabe der Erfindung ist es, einen Verschluss und eine Repetierwaffe mit einem Verschluss der eingangs genannten Art zu schaffen, die einen kompakt aufgebauten und einfach bedienbaren Spannmechanismus mit einer alternativen Bedienungsmöglichkeit und hoher Sicherheit enthalten.

Diese Aufgabe wird durch einen Verschluss mit den Merkmalen des Anspruchs 1 und durch eine Repetierwaffe mit den Merkmalen des Anspruchs 11 gelöst. Zweckmäßige Weiterbildungen und vorteilhafte Ausführungsformen der Erfindung sind Gegenstand der Unteransprüche.

Bei dem erfindungsgemäßen Verschluss ist das Bedienelement als Spannschieber ausgebildet, der an der Rückseite des Schlösschens zwischen einer unteren Entspannstellung und einer oberen Spannstellung verschiebbar ist. Der Spannmechanismus ist zusammen mit dem Spannschieber in das Schlösschen integriert und äußerst kompakt aufgebaut. Durch einen einfachen Daumendruck kann der Spannschieber nach vorne geschoben und somit die Schlagfeder gespannt werden. Hierzu kann die Hand des Schützens an dem Pistolengriff verbleiben, wodurch die Handhabung der Waffe vereinfacht wird. Mit dem einfach betätigbaren Bedienelement kann der Spannvorgang in ergonomisch günstiger Weise auch erst unmittelbar vor der Schussabgabe erfolgen, wodurch eine Verbesserung des Handlings und der Sicherheit erreicht werden kann. Durch die Anordnung des Spannschiebers an der Rückseite des Schlösschens kann der Spannschieber außerdem von Rechtshand- oder Linkshandschützen ohne Umbaumaßnahmen gleichermaßen bedient werden. Der Spannmechanismus zum Spannen und Entspannen der Schlagfeder enthält eine innerhalb des Schlösschens axial bewegliche Schiebehülse, eine mit Hilfe der Schiebehülse verschiebbaren Druckhülse innerhalb welcher das hintere Ende der Schlagfeder anliegt, und einen in dem Schlösschen um einen Querbolzen schwenkbar angeordneten Betätigungshebel. Durch den Spannschieber ist eine Kammersperre betätigbar, die durch einen radialen Ansatz an der Druckhülse zum formschlüssigen Eingriff in eine Längsnut an einem Langloch des Kammerkörpers und eine Klauenverbindung zwischen einem Ansatz des Schlösschens und 2. der Druckhülse gebildet wird. Dadurch kann eine Drehung und damit eine Öffnung der Kammer im ungespannten Zustand der Waffe verhindert werden. Auf diese Weise ist eine zusätzliche Sicherheit erreichbar.

In einer vorteilhaften Ausführung ist der Spannschieber an einer schrägen Rückwand des Schlösschens verschiebbar geführt und ragt mit einem unteren Schieberteil durch einen Durchgang an der schrägen Rückwand. Zur Vermeidung von Verschmutzungen kann der z.B. als Schlitz ausgeführte Durchbruch durch ein Abdeckblech oder eine andere geeignete Abdeckung abgedeckt sein.

Der Betätigungshebel weist zweckmäßigerweise ein abgerundetes Anlageteil zur Anlage an einer hinteren Stirnfläche der Schiebehülse auf. Dadurch kann die Reibung zwischen dem Betätigungshebel und der Schiebehülse minimiert werden. Eine einfache Verbindung zwischen dem Betätigungshebel und dem Spannschieber kann durch einen als Gelenkhebel ausgeführten Zwischenhebel erfolgen, der an dem Betätigungshebel und dem Spannschieber abgelenkt ist.

Um eine unbeabsichtigte Betätigung des Spannschiebers zu verhindern, weist der Spannschieber eine mittels einer Bedientaste bzw. eines Druckknopfs betätigbare Sicherungseinrichtung zur lösbaren Halterung des Sicherungsschiebers in der in der unteren Entspannstellung und der oberen Spannstellung auf. Eine intuitive Bedienung ist dadurch erreichbar, dass die Bedientaste bzw. der Druckknopf an der Rückseite eines dreieckigen Oberteils des Spannschiebers im unteren Bereich angeordnet ist. Bei einer derartigen Anordnung kann außerdem sogar bei niedrig montierten Zielfernrohren eine Kollision zwischen dem Daumenknöchel und dem Zielfernrohr bei der Betätigung vermieden werden. Die Bedientaste bzw. der Druckknopf kann aber auch an der Vorderseite eines dreieckigen Oberteils des Spannschiebers angeordnet sein. Die Sicherungseinrichtung kann z.B. einen mittels der Bedientaste bzw. des Druckknopfs betätigbaren Sicherungsschieber mit einem Querstift zum verrastenden Eingriff in Rastnuten am Schlösschen enthalten.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: einen Verschluss eines Repetiergewehrs mit einem Schlösschen und einem in dem Schlösschen angeordneten Spannmechanismus im Längsschnitt;
- **Figur 2**: eine Detailansicht des in Figur 1 gezeigten Spannmechanismus in einer entspannten Stellung;
- **Figur 3**: eine Detailansicht des in Figur 1 gezeigten Spannmechanismus in einer gespannten Stellung und
- **Figur 4**: das in Figur 1 gezeigte Schlösschen mit einem Spannschieber in einer Draufsicht und
- **Figur 5**: eine Detailansicht einer Verbindung zwischen einem Kammerkörper und einer Druckhülse des Verschlusses von Figur 1;
- **Figur 6**: eine Perspektivansicht eines an der Hinterseite eines Gehäuses angeordneten Schlösschen mit einem Spannschieber in einer unteren Entspannstellung und
- **Figur 7**: eine Perspektivansicht des Schlösschens von Figur 6 mit dem Spannschieber in einer oberen Spannstellung.

In Figur 1 ist ein als Drehkammerverschluss ausgebildeter Verschluss 1 eines Repetiergewehrs mit einem innerhalb eines Gehäuses 2 um seine Längsachse drehbar und in Waffenlängsrichtung axial verschiebbar geführten Kammerkörper 3 in einer Schnittansicht gezeigt. An dem vorderen Ende des hohlzylindrischen Kammerkörpers 3 sind als Verriegelungswarzen oder dgl. ausgebildete Verriegelungselemente 4 zur axialen Verriegelung des Kammerkörpers 3 in einem Lauf angeordnet. An dem hinteren Teil des Kammerkörpers 3 ist in an sich bekannter Weise ein hier nicht dargestellter Kammergriff angeordnet, durch den der Kammerkörper 3 innerhalb des Gehäuses 2 verschoben und zum hinteren Abschluss eines Patronenlagers durch Drehung mit den Verriegelungselementen 4 im Lauf verriegelt bzw. entriegelt werden kann.

An der hinteren Stirnseite des Kammerkörpers 3 ist ein sogenanntes Schlösschen 5 mit einem in eine hintere Öffnung des hohlzylindrischen Kammerkörpers 3 hineinragenden hülsenförmigen Ansatz 6 angeordnet. Der Kammerkörper 3 ist an seinem hinteren Ende über eine radiale Verriegelung in Art eines Bajonettverschlusses axial gesichert und drehbar mit dem hülsenförmigen Ansatz 6 des gegenüber dem Gehäuse 2 gegen Verdrehung gesicherten Schlösschen 5 verbunden. In dem hülsenförmigen Ansatz 6 des Schlösschens 5 ist eine mit einem Schlitz 7 an der Unterseite versehene Schiebehülse 8 axial verschiebbar geführt.

Innerhalb der Schiebehülse 8 ist eine Schlagbolzenmutter 9 mit einem durch den Schlitz 7 nach unten vorstehenden Rastansatz 10 zum Eingriff mit einem nicht gezeigten Abzugsstollen verschiebbar geführt. Durch den nicht gezeigten Abzugsstollen wird die Schlagbolzenmutter 9 bei nicht betätigtem Abzug in der gezeigten hinteren Stellung gehalten. Die Schlagbolzenmutter 9 ist über einen Querstift 11 fest mit dem hinteren Ende eines in dem Kammerkörper 3 axial beweglich angeordneten Schlagbolzens 12 verbunden. Auf dem Schlagbolzen 12 sitzt eine Schlagfeder 13, die zwischen einem vorderen Ringbund 14 des Schlagbolzens 10 und einer hinteren Druckhülse 15 eingespannt ist.

Wie besonders aus den Figuren 2 und 3 hervorgeht, liegt die Druckhülse 15 mit ihrer hinteren Stirnfläche 16 an einer vorderen Stirnfläche 17 der Schiebehülse 8 an. Die Schiebehülse 8 ist durch einen im Folgenden näher erläuterten Spannmechanismus verschiebbar.

Der Spannmechanismus umfasst neben der im Schlösschen verschiebbar geführten Schiebehülse 8 einen innerhalb des Schlösschens 5 um einen Querbolzen 18 schwenkbar angeordneten Betätigungshebel 19, der ein abgerundetes Anlageteil 20 zur Anlage an einer hinteren Stirnfläche 21 der Schiebehülse 8 enthält. Der um den Querbolzen 18 schwenkbar gelagerte Betätigungshebel 19 ist durch einen an einer schrägen Rückwand 22 des Schlösschen 5 verschiebbar angeordneten Spannschieber 23 über einen als Gelenkhebel ausgebildeten Zwischenhebel 24 schwenkbar. Hierzu ist der als Gelenkhebel ausgeführte Zwischenhebel 24 an dem einen Ende über einen von dem Querbolzen 18 beabstandeten ersten Gelenkstift 25 an dem Betätigungshebel 19 angelenkt. Das andere Ende des Zwischenhebels 24 ist über einen zweiten Gelenkstift 26 mit dem Spannschieber 23 verbunden. Bei dem gezeigten Ausführungsbeispiel ist der Spannschieber 23 in einem schlitzförmigen Durchgang 27 an der schrägen Rückwand 22 des Schlösschens verschiebbar geführt. Der Zwischenhebel 24 ist über den zweiten Gelenkstift 24 an einem durch den Durchgang 27 in das Innere des Schlösschen 5 ragenden unteren Schieberteil 28 des Spannschiebers 23 angelenkt. Der Durchgang 27 an der schrägen Rückwand 22 des Schlösschens 5 wird durch ein mit dem Spannschieber 23 verschiebbares Abdeckblech oder eine andere geeignete Abdeckung 29 abgedeckt.

Durch eine Verschiebung des Spannschiebers 23 aus einer in Figur 2 gezeigten unteren Entspannstellung in eine in Figur 3 gezeigte obere Spannstellung kann der Betätigungshebel 19 somit über den Zwischenhebel 24 in Schussrichtung gesehen nach vorne verschwenkt und dadurch die Schiebehülse 8 in Schussrichtung gesehen nach vorne geschoben werden. Bei einer Vorwärtsbewegung der Schiebehülse 8 wird auch die Druckhülse 15 nach vorne geschoben und dadurch die mit ihrem hinteren Ende innerhalb der Druckhülse 15 anliegende Schlagfeder 13 gespannt. Bei einer Betätigung des Abzugs kann der nicht gezeigte Abzugsstollen den unteren Rastansatz 10 der Schlagbolzenmutter 9 freigeben, so dass der Schlagbolzen 12 unter der Wirkung der gespannten Schlagfeder 13 nach vorne schnellen und mit seiner vorderen Spitze 30 auf eine Patrone zur Abgabe eines Schusses schlagen kann.

Der in Figur 2 vergrößert dargestellte Spannschieber 23 weist zur Verschiebung durch den Daumen des Schützen an der Hinterseite seines gegenüber der schrägen Rückseite 22 des Schlösschens 5 nach oben vorstehenden dreieckigen Oberteils 31 eine Riffelung 32 auf. In dem Spannschieber 23 ist eine Sicherungseinrichtung in Form eines mittels einer Bedientaste bzw. eines Druckkopfs 33 betätigbaren Sicherungsschiebers 34 untergebracht. Der Sicherungsschieber 34 ist innerhalb des Spannschiebers 23 verschiebbar geführt und weist an seinem durch den Durchgang 27 des Schlösschens 5 nach innen ragenden unteren Ende einen Querstift 35 zum einrastenden Eingriff in obere Rastnuten 36 oder in Figur 3 erkennbare untere Rastnuten 37 an den Seiten des Durchgangs 27 auf.

In der Entspannstellung von Figur 2 rastet der Querstift 35 am unteren Ende des durch eine Feder nach oben gedrückten Sicherungsschiebers 34 in die unteren Rastnuten 36 ein, wodurch eine unbeabsichtigte Verschiebung des Spannschiebers 23 in die Spannstellung verhindert wird. Erst wenn der Sicherungsschieber 34 mit Hilfe des Druckkopfs 33 entgegen der nicht gezeigten Feder nach unten gedrückt wird, gelangt der Querstift 35 aus den unteren Rastnuten 36, so dass der Spannschieber 23 nach oben in die in den Figur 3 gezeigte Spannstellung geschoben werden kann. Wird der Druckknopf 33 in der oberen Spannstellung losgelassen, rückt der Querstift 35 in die oberen Rastnuten 37 ein, so dass der Spannschieber 23 auch in der oberen Spannstellung arretiert gehalten wird. Zum Entspannen muss der Druckknopf 33 in der oberen arretierten Spannstellung zunächst gedrückt werden, damit der Spannschieber 23 in die untere Entspannstellung gelangen kann. Der Druckknopf 33 ist innerhalb des Sicherungsschiebers 34 an der Vorderseite des dreieckigen Oberteils 31 angeordnet, so eine unbeabsichtigte Entsicherung vermieden wird.

Aus Figur 4 ist ersichtlich, dass zwischen dem Ansatz 6 des Schlösschens 5 und der mit Hilfe der Schiebehülse 8 verschiebbaren Druckhülse 15 eine Klauenverbindung vorgesehen ist. Hierzu sind an der vorderen Stirnseite des Ansatzes 6 nach vorne vorstehende Ansätze 38 zum Eingriff in entsprechende Nuten 39 an der hinteren Stirnseite der Druckhülse 15 vorgesehen. Die Druckhülse 15 weist ferner an ihrer Außenseite einen radialen Ansatz 40 zum Eingriff in eine an der Innenseite eines Langlochs 41 des hohlzylindrischen Kammerkörpers 3 gebildeten Längsnut auf. Durch den Eingriff des Ansatzes 40 in die durch das Langloch 41 gebildete Längsnut wird eine gegen Verdrehung gesicherte, jedoch eine Axialverschiebung ermöglichende Verbindung zwischen Kammerkörper 3 und der Druckhülse 15 erreicht. Die Druckhülse 15 ist jedoch nur dann drehbar, wenn sie über die Schiebehülse 8 so weit nach vorne geschoben wird, dass die Nuten 39 außer Eingriff mit den Klauen 38 am Ansatz 6 des Schlösschens 5 gelangen. Dies kann dadurch erfolgen, dass der Spannschieber 23 leicht nach vorne geschoben und dadurch die Druckhülse 15 über die Schiebehülse 8 und den Betätigungshebel 24 gegenüber dem Schlösschen 5 nach vorne bewegt wird. Nur dann kann der Kammerkörper 3 gedreht und somit der Verschluss geöffnet werden. Befindet sich der Spannschieber 23 dagegen in der unteren Entspannstellung, stehen die Ansätze 38 in Eingriff mit den Nuten 39, so dass der Kammerkörper 3 nicht gedreht und damit der Verschluss nicht geöffnet werden kann. Dadurch wird eine Kammersperre zur Verhinderung eines unbeabsichtigten Öffnens des Verschlusses erreicht.

In den Figuren 6 und 7 ist ein weiteres Ausführungsbeispiel eines an einer schrägen Rückwand 22 des Schlösschens 5 verschiebbar angeordneten Spannschiebers 23 mit einer Bedientaste bzw. einem Druckknopf 33 zur Betätigung der Sicherungseinrichtung gezeigt. Auch hier ragt der Spannschieber 23 mit einem unteren Schieberteil durch einen hier nicht erkennbaren Durchgang, der durch ein Abdeckblech oder eine andere geeignete Abdeckung 29 abgedeckt wird. Der Spannschieber 23 weist ebenfalls ein gegenüber der schrägen Rückseite 22 des Schlösschens 5 nach oben vorstehendes dreieckiges Oberteil 31 mit einer Riffelung 32 an der Rückseite zur Verschiebung des Spannschiebers 23 durch den Daumen des Schützens auf. Im Unterschied zum Ausführungsbeispiel der Figuren 1 bis 5 ist hier die Bedientaste bzw. der Druckknopf 33 jedoch nicht an der Vorderseite des dreieckigen Oberteils 31, sondern an der mit der Riffelung 32 versehenen Rückseite im unteren Bereich angeordnet.

Wenn der in den Figuren 6 und 7 gezeigte Spannschieber 23 mit Hilfe des Daumens aus der in Figur 6 gezeigten unteren Entspannstellung in die Spannstellung von Figur 7 verschoben wird, spürt der Bediener im Laufe des Spannvorgangs einen stärker werdenden Druck der Bedientaste bzw. des Druckknopfs 33. Durch die Anordnung der Bedientaste bzw. des Druckknopfs 33 im unteren Bereich des Oberteils 31 drückt die Bedientaste bzw. der Druckknopf 33 jedoch in den weichen Teil des ersten Daumenglieds und wird somit nicht betätigt. In der Spannstellung von Figur 7 steht die Bedientaste bzw. des Druckknopfs 33 gegenüber der Riffelung 32 vor und wird als Bedienelement wahrgenommen. In der oberen Spannstellung kann die Bedientaste bzw. der Druckknopf 33 mit dem vorderen, festeren Teil des ersten Daumenglieds betätigt werden, um die Arretierung zu lösen und den Spannschieber 23 zur Verschiebung in die untere Entspannstellung freizugeben.

## Patentansprüche

1. Verschluss (1) einer Repetierwaffe mit einem innerhalb eines Gehäuses (2) um seine Längsachse drehbar und in Waffenlängsrichtung axial verschiebbar geführten Kammerkörper (3), einem im Kammerkörper (3) axial beweglichen Schlagbolzen (12) und einem am hinteren Ende des Kammerkörpers (3) angeordneten Schlösschen (5), in dem ein durch ein Bedienelement betätigbarer Spannmechanismus (8, 19, 24) zum Spannen und Entspannen einer den Schlagbolzen (12) beaufschlagenden Schlagfeder (13) untergebracht ist, **dadurch gekennzeichnet,**
**dass** das Bedienelement ein an der Rückseite des Schlösschens (5) zwischen einer unteren Entspannstellung und einer oberen Spannstellung verschiebbarer Spannschieber (23) ist, dass der Spannmechanismus (8, 19, 24) eine innerhalb des Schlösschens (5) axial bewegliche Schiebehülse (8), eine mit Hilfe der Schiebehülse (8) verschiebbaren Druckhülse (15) innerhalb welcher das hintere Ende der Schlagfeder (13) anliegt, und einen in dem Schlösschen (5) um einen Querbolzen (18) schwenkbar angeordneten Betätigungshebel (19) zum Spannen und Entspannen der Schlagfeder (13) enthält,
und **dass** der Verschluss (1) eine durch den Spannschieber (23) betätigbare Kammersperre (38, 39, 40) enthält, welche durch einen radialen Ansatz (40) an der Druckhülse (15) zum formschlüssigen Eingriff in eine Längsnut an einem Langloch (41) des Kammerkörpers (3) und durch eine Klauenverbindung (38, 39) zwischen einem Ansatz (6) des Schlösschens (5) und der Druckhülse (15) gebildet wird, wodurch eine Drehung des Kammerkörpers (3) und damit eine Öffnung der Kammer im ungespannten Zustand der Waffe verhindert wird.

2. Verschluss nach Anspruch 1, **dadurch gekennzeichnet, dass** der Spannschieber (23) an einer schrägen Rückwand (22) des Schlösschens (5) verschiebbar geführt ist.

3. Verschluss nach Anspruch 2, **dadurch gekennzeichnet, dass** der Spannschieber (23) mit einem unteren Schieberteil (28) durch einen Durchgang (27) an der schrägen Rückwand (22) des Schlösschens (5) ragt.

4. Verschluss nach Anspruch 3, **dadurch gekennzeichnet, dass** der Durchgang (27) durch eine Abdeckung (29) abgedeckt ist.

5. Verschluss nach einem der Ansprüche 1 bis 4, **dadurch gekennzeichnet, dass** der Betätigungshebel (19) ein abgerundetes Anlageteil (20) zur Anlage an einer hinteren Stirnfläche (21) der Schiebehülse (8) enthält.

6. Verschluss nach Anspruch 5, **dadurch gekennzeichnet, dass** der Betätigungshebel (19) über einen Zwischenhebel (24) gelenkig mit dem Spannschieber (23) verbunden ist.

7. Verschluss nach einem der Ansprüche 1 bis 6, **dadurch gekennzeichnet, dass** der Spannschieber (23) eine mittels einer Bedientaste bzw. eines Druckknopfs (33) betätigbare Sicherungseinrichtung (34, 35) zur lösbaren Halterung des Spannschiebers (23) in der unteren Entspannstellung und der oberen Spannstellung enthält.

8. Verschluss nach Anspruch 7, **dadurch gekennzeichnet, dass** die Bedientaste bzw. der Druckknopf (33) an der Rückseite eines dreieckigen Oberteils (31) des Spannschiebers (23) im unteren Bereich angeordnet ist.

9. Verschluss nach Anspruch 7, **dadurch gekennzeichnet, dass** die Bedientaste bzw. der Druckknopf (33) an der Vorderseite eines dreieckigen Oberteils (31) des Spannschiebers (23) angeordnet ist.

10. Verschluss nach einem der Ansprüche 7 bis 9, **dadurch gekennzeichnet, dass** die Sicherungseinrichtung (34, 35) einen mittels der Bedientaste bzw. des Druckknopfs (33) betätigbaren Sicherungsschieber (34) mit einem Querstift (35) zum verrastenden Eingriff in Rastnuten (36, 37) am Schlösschen (5) enthält.

11. Repetierwaffe, insbesondere Repetiergewehr, **dadurch gekennzeichnet, dass** sie einen Verschluss nach einem der Ansprüche 1 bis 10 aufweist.

## Claims

1. Action (1) of a repeating firearm with a bolt assembly (3) which is guided inside a housing (2) so as to be rotatable about its longitudinal axis and displaceable axially in the longitudinal direction of the firearm, a firing pin (12) which is able to move axially in the bolt assembly (3), and a breech block (5) which is arranged at the rear end of the bolt assembly (3) and houses a cocking mechanism (8, 19, 24) which is operable by an operating element to cock and decock a main spring (13) which acts on the firing pin (12), **characterised in that** the operating element is a cocking slide (23) which is displaceable on the rear side of the breech block (5) between a lower decocking position and an upper cocking position, **in that** the cocking mechanism (8, 19, 24) comprises a sliding sleeve (8) which is able to move axially inside the breech block (5), a thrust sleeve (15) which is displaceable with the aid of the sliding sleeve (8) and inside which the rear end of the main spring (13) bears, and an operating lever (19) which is arranged in the breech block (5) so as to be able to pivot about a transverse pin (18) in order to cock and decock the main spring (13), and **in that** the action (1) comprises a bolt blocking means (38, 39, 40) which is operable by the cocking slide (23) and formed by a radial projection (40) on the thrust sleeve (15) for form-locking engagement in a longitudinal groove in an elongated hole (41) of the bolt assembly (3) and by a claw connection (38, 39) between a projection (6) of the breech block (5) and the thrust sleeve (15), through which rotation of the bolt assembly (3) and thus opening of the breech in the decocked state of the firearm is prevented.

2. Action according to claim 1, **characterised in that** the cocking slide (23) is guided displaceably on an obliquely angled rear wall (22) of the breech block (5).

3. Action according to claim 2, **characterised in that** the cocking slide (23) projects with a lower part of the slide (28) through an opening (27) in the obliquely angled rear wall (22) of the breech block (5).

4. Action according to claim 3, **characterised in that** the opening (27) is covered by a covering (29).

5. Action according to one of claims 1 to 4, **characterised in that** the operating lever (19) comprises a rounded bearing part (20) for bearing on a rear end face (21) of the sliding sleeve (8).

6. Action according to claim 5, **characterised in that** the operating lever (19) is articulated with the cocking slide (23) through an intermediate lever (24).

7. Action according to one of claims 1 to 6, **characterised in that** the cocking slide (23) comprises a safety device (34, 35) which can be operated by means of an operating button or a pushbutton (33) for releasable retention of the cocking slide (23) in the lower decocking position and the upper cocking position.

8. Action according to claim 7, **characterised in that** the operating button or the pushbutton (33) is arranged on the rear side of a triangular upper part (31) of the cocking slide (23) in the lower area.

9. Action according to claim 7, **characterised in that** the operating button or the pushbutton (33) is arranged on the front side of a triangular upper part (31) of the cocking slide (23).

10. Action according to one of claims 7 to 9, **characterised in that** the safety device (34, 35) comprises a locking slide (34) which can be operated by means of the operating button or the pushbutton (33) and has a transverse pin (35) for locking engagement in locking grooves (36, 37) in the breech block (5).

11. Repeating firearm, in particular repeating rifle, **characterised in that** it has an action according to one of claims 1 to 10.

## Revendications

1. Culasse (1) d'une arme à répétition comprenant un corps de chambre (3) guidé de manière à pouvoir tourner autour de son axe longitudinal à l'intérieur d'un boîtier (2) et de manière à pouvoir être coulissé axialement dans le sens de la longueur de l'arme, un percuteur (12) mobile axialement dans le corps de chambre (3) et un verrou (5) disposé au niveau de l'extrémité arrière du corps de chambre (3), dans lequel est abrité un mécanisme d'armement (8, 19, 24) pouvant être actionné par un élément de commande, servant à armer et à désarmer un ressort de percussion (13) sollicitant le percuteur (12), **caractérisée en ce**
**que** l'élément de commande est une coulisse d'armement (23) pouvant être coulissée au niveau du côté arrière du verrou (5) entre une position de désarmement inférieure et une position d'armement supérieure, que le mécanisme d'armement (8, 19, 24) contient une douille coulissante (8) mobile axialement à l'intérieur du verrou (5), une douille de pression (15) pouvant être coulissée à l'aide de la douille coulissante (8), à l'intérieur de laquelle l'extrémité arrière du ressort de percussion (13) repose, et
contient un levier d'actionnement (19) disposé dans le verrou (5) de manière à pouvoir pivoter autour d'un axe transversal (18), servant à armer et à désarmer le ressort de percussion (13),
et **que** la culasse (1) contient une fermeture de chambre (38, 39, 40) pouvant être actionnée par la coulissed'armement (23), laquelle est formée par un appendice (40) radial au niveau de la douille de pression (15) destinée à venir en prise par complémentarité de forme avec une rainure longitudinale au niveau d'un trou oblong (41) du corps de chambre (3) et par un système de liaison à mâchoires (38, 39) entre un appendice (6) du verrou (5) et la douille de pression (15), ce qui permet d'empêcher toute rotation du corps de chambre (3) et ainsi toute ouverture de la chambre dans l'état non armé de l'arme.

2. Culasse selon la revendication 1, **caractérisée en ce que** la coulisse d'armement (23) est guidée de manière à pouvoir être coulissée au niveau d'une paroi arrière (22) oblique du verrou (5).

3. Culasse selon la revendication 2, **caractérisée en ce que** la coulisse d'armement (23) dépasse par une partie de coulisse inférieure (28) en passant par un passage (27) au niveau de la paroi arrière (22) oblique du verrou (5).

4. Culasse selon la revendication 3, **caractérisée en ce que** le passage (27) est recouvert par un système de recouvrement (29).

5. Culasse selon l'une quelconque des revendications 1 à 4, **caractérisée en ce que** le levier d'actionnement (19) contient une partie d'appui (20) arrondie destinée à venir en appui au niveau d'une face frontale (21) arrière de la douille coulissante (8).

6. Culasse selon la revendication 5, **caractérisée en ce que** le levier d'actionnement (19) est relié de manière articulée à la coulisse d'armement (23) par l'intermédiaire d'un levier intermédiaire (24).

7. Culasse selon l'une quelconque des revendications 1 à 6, **caractérisée en ce que** la coulisse d'armement (23) contient un dispositif de sécurité (34, 35) pouvant être actionné au moyen d'une touche d'utilisation ou d'un bouton de pression (33), servant à maintenir de manière amoviblela coulisse d'armement (23) dans la position de désarmement inférieure et dans la position d'armement supérieure.

8. Culasse selon la revendication 7, **caractérisée en ce que** la touche de commande ou le bouton de pression (33) est disposée(e) au niveau du côté arrière d'une partie supérieure (31) triangulaire de la coulisse d'armement (23) dans la zone inférieure.

9. Culasse selon la revendication 7, **caractérisée en ce que** la touche de commande ou le bouton de pression (33) est disposé (e) au niveau du côté avant d'une partie supérieure (31) triangulaire de la coulisse d'armement (23).

10. Culasse selon l'une quelconque des revendications 7 à 9, **caractérisée en ce que** le dispositif de sécurité (34, 35) contient une coulisse de sécurité (34) pouvant être actionnée au moyen de la touche de commande ou du bouton de pression (33), pourvue d'une tige transversale (35) destinée à venir en prise par enclenchement avec des rainures d'enclenchement (36, 37) au niveau du verrou (5).

11. Arme à feu à répétition, en particulier fusil à répétition, **caractérisée en ce qu'**elle présente une culasse selon l'une quelconque des revendications 1 à 10.
